# EUROPÄISCHE PATENTSCHRIFT

(11) **EP 0 519 261 B1**
(45) Veröffentlichungstag und Bekanntmachung des Hinweises auf die Patenterteilung: **06.09.1995**
(21) Anmeldenummer: 92109280.5
(22) Anmeldetag: 02.06.1992
(51) Int. Cl.: B65H 23/038, B65H 23/02, B65H 20/14

(54) **Vorrichtung zum Führen einer querstabilen Bahn**
Device for guiding a laterally stable web
Dispositif pour guider une bande latéralement stable

(30) Priorität: 17.06.1991 DE 9107437 U
(43) Veröffentlichungstag der Anmeldung: 23.12.1992
(73) Patentinhaber: Erhardt & Leimer GmbH, D-86136 Augsburg (DE)
(72) Erfinder: Niemann, Heinrich, W-4904 Enger (DE); Wulf, Hans, W-4830 Gütersloh (DE)
(74) Vertreter: Sasse, Volker, Dipl.-Ing.

(56) Entgegenhaltungen:
- EP-A- 0 108 329
- WO-A-88/01755
- CH-A- 0 641 115
- DE-A- 3 107 350
- GB-A- 954 976
- PATENT ABSTRACTS OF JAPAN vol.9, no.330 (M-442)(2053) 25 December 1985; & JP A 60 161850 (FUJI XEROX KK) 23 August 1985.
- PATENT ABSTRACTS OF JAPAN vol.9, no.73 (M-368)(1796) 03 April 1985; & JP A 59 203050 (HITACHI SEISAKUSHO KK) 17 November 1984.

## Beschreibung

Die Erfindung betrifft eine Vorrichtung zum Führen einer laufenden, querstabilen Bahn, insbesondere einer Wellpappebahn, einer Wellpappe-Lage-Bahn, einer Papierbahn oder einer querstabilen Folienbahn, mit einer stationären Auflage für die Bahnunterseite und mit einem in etwa mittig auf die Bahnoberseite aufgesetzten, mitlaufenden Führungszylinder, der mittels eines Antriebs um eine in etwa senkrecht zur Ebene der Bahn liegende Stellachse hin- und herschwenkbar ist, die in Bahnlaufrichtung vor dem Führungszylinder stationär angeordnet ist.

Bei einer aus EP-A2-0277761, Figur 10, bekannten Vorrichtung zum Führen eines Streifens beim Wickeln von Transformatoren erstreckt sich der durchgehend ausgebildete Führungszylinder über annähernd die halbe Bahnbreite. Wird der Führungszylinder zur Korrektur verschwenkt, dann ist an den Enden der langen linienförmigen Auflagezone des Führungszylinders die mechanische Belastung im Streifen sehr hoch. Dazu kommt, daß der Führungszylinder mit seinem Mittelbereich fast keine Korrekturwirkung ausübt, so daß der Streifen lokal verzerrt wird. Außerdem drückt der Führungszylinder den Streifen nachhaltig auf die Auflage, so daß der zum Korrigieren beaufschlagte Mittelbereich des Streifens beim Korrigieren in unerwünschter Weise über die gesamte Auflagezonen-Breite eingeklemmt ist und der Streifen nicht nur gebremst wird, sondern Korrekturen u.U. unwillig folgt. Es kann so zu Schäden im Streifen kommen.

Bei einer anderen, aus WO-88/01755 bekannten Vorrichtung zum Führen eines Foto-Druckpapierbandes beträgt die Breite der Auflagezone des einstückigen Führungszylinders annähernd ein Drittel der Gesamtbreite des Papierstreifens. Mit dieser langen, für eine feinfühlige Korrektur wünschenswerten Auflagezone des Führungszylinders treten an den Längsenden des Führungszylinders hohe mechanische Belastungen im Streifen auf, die einerseits zu Schäden im Streifen führen können und andererseits die Korrekturwirkung des Führungszylinders zwischen seinen Enden herabsetzen. Ferner wird beim Korrigieren und auch bei korrektem Lauf der Streifen zwischen dem Führungszylinder und der stationären Auflage über die Breite der Auflagezone geklemmt, was zusätzliche mechanische Belastungen im Streifen bedeutet und das Seitwärtsschieben des Streifens bei der Korrektur erschwert.

Bei einer aus der DE-A1-28 44 528 bekannten Vorrichtung einer anderen Art zum Führen eines fotografischen Papierstreifens läuft der Papierstreifen mittig durch einen Walzenspalt zweier gegeneinandergedrückter Führungszylinder, von denen der eine angetrieben wird. Die Breite jedes Führungszylinders entspricht ca. 1/6 der Streifenbreite. Mit derart kurzen Führungszylindern müssen für eine einigermaßen zufriedenstellende Korrekturwirkung eine starke Schrägstellung und eine starke Klemmung eingestellt werden, was zu hohen mechanischen Belastungen im Streifen führt.

Der Erfindung liegt die Aufgabe zugrunde, eine Vorrichtung der eingangs genannten Art zu schaffen, mit der breite, querstabile Bahnen feinfühlig und schonend geführt werden können.

Die gestellte Aufgabe wird erfindungsgemäß dadurch gelöst, daß anstelle des Führungszylinders einer Vorrichtung der eingangs genannten Art, mindestens zwei parallele und gemeinsam verschwenkbare Führungsrollen vorgesehen sind, die quer zur Bahnlaufrichtung beabstandet sind und deren Breite geringer als deren Durchmesser ist.

Es wird der zum Korrigieren durch die Führungsrollen beaufschlagte Mittelbereich der Bahn wirksam aber schonend beaufschlagt, da die Führungsrollen zwar die Korrekturkräfte mit günstigen Hebelarmen bezüglich der Stellachse ausüben; jedoch der Bahn zwischen den schmalen Führungsrollen die Möglichkeit belassen wird, sich zu entspannen. Durch die beabstandeten schmalen Führungsrollen werden in Bahn-Querrichtung die Unterschiede zwischen mechanisch stärker beaufschlagten Bahnbereichen und entspannten Bahnbereichen verglelchmäßigt. Außerdem kann die Bahn in den Zwischenräumen zwischen den Führungsrollen die durch das Korrigieren eingeleiteten Belastungen günstiger verteilen. Es tritt kein schädlicher Verzerreffekt mit Faltenbildung mehr auf. Günstig ist, daß in den schmalen Auflagezonen relativ hohe Auflagedrücke möglich sind und jede Führungsrolle ihren korrigierenden Schräglauf fast verlustfrei umsetzt. Zusammenfassend ergeben mehrere beabstandete Führungsrollen mit kurzen Auflagezonen eine bessere und schonendere Führung der Bahn als ein durchgehender Führungszylinder gleicher Gesamtlänge. Die Führungsrollen können bei einer Schrägstellung schlupffrei und relativ zueinander unterschiedlich schnell laufen.

Eine zweckmäßige Ausführungsform geht aus Anspruch 2 hervor. Beide Führungsrollen leisten den gleichen Beitrag zur Führung. Sie haben beim Korrigieren einen günstigen Hebelarm bezüglich der Stellachse.

Eine weitere, besonders vorteilhafte Ausführungsform ist mit den Merkmalen von Anspruch 3 gegeben. Dabei haben sich die relativen Dimensionen besonders bewährt.

Speziell für Papier und Wellpappebahnen hat sich die Materialspezifikation gemäß Anspruch 4 als zweckmäßig erwiesen.

Eine baulich einfache und funktionssichere Ausführungsform zum feinfühligen Korrigieren des Bahnlaufs geht aus Anspruch 5 hervor.

Bei der alternativen Ausführungsform gemäß Anspruch 6 können die Führungsrollen voneinander unabhängige Höhenlagen einnehmen und individuell korrigieren.

Bei der Ausführungsform gemäß Anspruch 7 läßt sich der Auflagedruck der Führungsrolle einstellen bzw. können die Führungsrollen zum Einfädeln oder ggf. sogar bei korrektem Bahnlauf von der Bahn abgehoben werden.

Die Baueinheit gemäß Anspruch 8 ist montagetechnisch vorteilhaft. Sie ermöglicht es auch, die Vorrichtung nachträglich an eine Bahnbearbeitungsanlage anzubauen, um diese umzurüsten.

Vorrichtungen dieser Art arbeiten üblicherweise mit optischen Kantenfühlvorrichtungen, aus deren Signalen die Korrekturbewegungen abgeleitet werden. Gerade bei der Bearbeitung von Papier und Pappebahnen treten Flusen und Staub auf, die die unerwünschte Neigung zeigen, sich an stationären Teilen abzulagern. Darunter leiden speziell die optischen Kanten-Fühlvorrichtungen. Wenn zum Korrigieren einer in Querrichtung verlaufenden Bahn der Führungszylinder die Bahn auf die stationäre Auflage preßt, ist dies der Korrekturbewegung hinderlich und werden in der gezogenen Bahn Längsspannungen erzeugt. Nach einem weiteren Aspekt der Erfindung, der eigenständige erfinderische Bedeutung hat, wird deshalb bei der Ausführungsform gemäß Anspruch 9 im Sinne der eingangs zitierten Aufgabenstellung eine schonende feinfühlige Korrektur gewährleistet, weil die Druckluft einerseits die üblicherweise vorgesehenen optischen Kanten-Fühlvorrichtungen sauber hält und andererseits den Auflagedruck der Bahn reduziert. Es kann eine Art Luftkissen unter der Bahn entstehen, auf dem die Bahn sowohl in Längsrichtung als auch in Querrichtung leicht gleitet und feinfühliger auf die Korrekturkräfte anspricht. Im Kern zeichnet sich diese Ausführungsform deshalb dadurch aus, daß die beabstandeten Führungsrollen wirkungsvoll arbeiten, während das Luftkissen unterhalb der Bahn den Bewegungswiderstand der Bahn auf der Auflage herabsetzt. Ein unter der laufenden Bahn aufgebautes Luftkissen bringt jedoch auch dann Vorteile, wenn zur Bahnkorrektur mit einem durchgehenden langen Führungszylinder oder mit nur einer Führungsrolle auf die Oberseite eingewirkt wird.

Eine baulich einfache Ausführungsform geht aus Anspruch 10 hervor. Der Düsenschlitz kann sich über die Breite der Auflagezone der Führungsrollen erstrecken oder auch breiter sein, so daß die Bahn über ihre ganze Breite durch die Druckluft beaufschlagt wird. Ist der Führungsschlitz sogar bereiter als die Bahn, dann werden die optischen Kanten-Fühlvorrichtungen an den Bahnkanten sauber gehalten.

Eine weitere, vorteilhafte Ausführungsform geht aus Anspruch 11 hervor. Hierbei findet eine saubere Druckluftverteilung für eine gleichmäßig entlastende Wirkung statt. Hierbei ist es von großem Vorteil, wenn der Luftverteilkasten an der Unterseite der Auflage vorgesehen ist. Dieser Luftverteilkasten gewährleistet eine Strömungsberuhigung und ein gleichmäßiges Entlasten der Bahn über einen wahlbaren Breitenbereich. Im Luftverteilkasten könnten Regelorgane enthalten sein, mit denen sich die Stärke des Luftkissens oder die Breite des Einwirkbereichs der Druckluft verstellen lassen.

Beispielhafte Ausführungsformen des Erfindungsgegenstandes werden anhand der Zeichnung beschrieben, wobei der Schutz nicht auf die gezeigten Formen beschränkt bleibt.

Es zeigen:
- Figur 1: schematisch eine Draufsicht auf eine Vorrichtung zum Führen einer laufenden Bahn,
- Figur 2: einen Schnitt in der Ebene II-II von Figur 1,
- Figur 3: eine Seitenansicht einer weiteren Ausführungsform und
- Figur 4: eine Detailvariante in einem Schnitt ähnlich dem von Figur 2.

Eine Vorrichtung V zum Führen einer laufenden, querstabilen Bahn B, z.B. einer Papierbahn oder einer Wellpappebahn, weist gemäß den Figuren 1 und 2 eine rahmenförmige Baueinheit R auf die in der Laufstrecke der Bahn B montiert ist und von der Bahn B durchsetzt wird. Die Baueinheit R enthält eine untere, quer durchgehende Auflage A, die eine ebene Gleitfläche 4 bildet, seitliche Stützen 2 und einen brückenartig die Bahn B überspannender Träger 3. Die Bahn B läuft in Richtung eines Pfeiles 1. Zumindest eine Kante wird durch eine optische Kanten-Fühleinrichtung F abgetastet, um einen Querverlauf der Bahn B gegenüber der Soll-Laufrichtung feststellen und Korrektursignale erzeugen zu können. Am Träger 3 ist in etwa in der Bahnmitte ein Führungszylinder Z um eine Zylinderachse 5 drehbar gelagert, der im gezeigten Ausführungsbeispiel aus drei quer zur Bahnlaufrichtung 1 nebeneinanderliegenden, parallelen und schmalen Führungsrollen R₁, R₂ R₃ gebildet ist. Die Zylinderachse 5 ist in einem Joch 6 gelagert, das um eine Jochachse 7 auf- und abschwenkbar ist. Die Jochachse 7 liegt parallel zur Zylinderachse 5 und ist in einem Bügel 16 festgelegt, der um eine zur Ebene der Bahn B annähernd senkrechte Stellachse 9 mittels eines am Träger 3 befestigten Antriebs 10 hin- und herschwenkbar ist. Der Antrieb 10, z.B. ein hydraulischer oder pneumatischer Stellzylinder oder ein elektrischer Stellantrieb, greift an einem Ausleger 11 des Bügels 16 an. Der Bügel 16 ist in einer Lagerbuchse 15 um die Stellachse 9 drehbar, wobei die Buchse 15 durch eine Konsole 8 am Träger 3 festgelegt ist. Zwischen dem Ausleger 11 und dem Joch 6 ist eine Be- oder/und Entlastungsvorrichtung 17 für die frei drehbar gelagerten Führungsrollen R₁, R₂, R₃ vorgesehen, z.B. ein kleiner Arbeitszylinder, ein Proportionalmagnet oder eine Feder. Zwischen den Führungsrollen R₁, R₂, R₃ sind Distanzelemente 24 vorgesehen.

Die Kanten-Fühlvorrichtung F besteht im vorliegenden Fall aus optoelektronischen Kantenfühlern 12, 13, die zur Anpassung an die Bahnbreite in Richtung der Doppelpfeile 14 verstellbar und zweckmäßigerweise am Träger 3 angebracht sind. Ein nicht dargestellter Antrieb läßt eine Verstellung der Fühler 12, 13 während des Betriebes zu. Die Fühler 12, 13 sind wie der Antrieb 10 und ggf. die Be- oder/und Entlastungsvorrichtung 17 an eine nicht dargestellte, zweckmäßigerweise programmierbare, Steuervorrichtung angeschlossen.

Die Führungsrollen R₁, R₂, R₃ liegen auf der Oberseite der Bahn B auf und laufen frei mit der Bahn B mit. Mittels der Be- oder/und Entlastungsvorrichtung 17 läßt sich der Auflagedruck einstellen. Ferner können die Führungsrollen R₁, R₂, R₃ mittels der Be- oder/und Entlastungsvorrichtung 17 von der Auflage A abgehoben werden.

Die Auflage A besitzt einen Düsenschlitz 18, durch den mittels eines eine Druckquelle P darstellenden Druckgebläses 19 Druckluft von unten an die Bahn B führbar ist. Die Druckluft reinigt die Kanten-Fühlvorrichtung F und entlastet die Bahn B auf der Auflage A. Gegebenenfalls wird ein Luftkissen aufgebaut, das ein leichtes Gleiten der Bahn B ermöglicht.

Verläuft die Bahn B in Figur 1 aus der Soll-Laufrichtung, dann erzeugen die Fühler 12, 13 nach Überschreiten eines Toleranzbereiches ein Korrektursignal, aufgrund dessen der Antrieb 10 die Führungsrollen R₁, R₂, R₃ um die Stellachse 9 verschwenkt. Die Führungsrollen R₁, R₂, R₃ leiten Korrekturkräfte in die laufende Bahn B ein, bis diese wieder in die Soll-Laufrichtung zurückgekehrt ist. Die Auslenkung der Führungsrollen R₁, R₂, R₃ um die Stellachse 9 wird dabei zurückgenommen.

Bei der Ausführungsform gemäß Figur 3 weist die Auflage A Perforierungen 21 auf, die eine Verbindung von einem unterseitigen Luftverteilkasten 20 zur Unterseite der Bahn B herstellen, so daß ein Luftkissen K unterhalb der Bahn B erzeugbar ist. An den Luftverteilkasten ist ein Druckgebläse 19 angeschlossen. Falls erforderlich, kann die Wirkgröße des Luftkissens durch im Luftverteilkasten unterhalb der Auflage A angeordnete Schieber verändert werden.

Bei der Ausführungsform von Figur 4 sind die Führungsrollen R₁, R₂, R₃ auf eigenen, kurzen Achsen 5a, 5b, 5c gelagert, die mit Halterungen 22 an der Jochachse 7 schwenkbar gehaltert und durch Distanzelemente 23 auf Abstand gesetzt sind.

Die Breite b der Führungsrollen R₁, R₂, R₃ beträgt annähernd 30 % des Durchmessers d. Bei drei Führungsrollen R₁, R₂, R₃ beträgt der gegenseitige Abstand a₂ annähernd die Breite b. Sind hingegen nur zwei Führungsrollen R₁ und R₂ vorgesehen, dann sind diese mit dem Abstand a₁ beabstandet, der annähernd dem Durchmesser d entspricht. Für jede Halterung 22 kann eine eigene Be- oder/und Entlastungsvorrichtung 17 zum Be- und Entlasten vorgesehen sein.

Die Führungsrollen R₁, R₂, R₃ bestehen aus Kunststoff und weisen eine zylindrische Umfangsfläche auf, die glatt und trotzdem griffig ist. Im Hinblick auf eine geringe Massenträgheit sind die Führungsrollen R leicht und mit Speichen geformt. Gegebenenfalls sind die Distanzelemente 23 angeformt. Innenliegende Gleitlager sorgen für die leichte Drehbarkeit der Führungsrollen.

Aus Stabilitätsgründen kann die Baueinheit R mit zwei nebeneinanderliegenden Trägern 3 ausgebildet sein. Denkbar ist es ferner, an den Halterungen 22 in Figur 3 Be- oder Entlastungsgewichte verstellbar anzuordnen.

## Patentansprüche

1. Vorrichtung zum Führen einer laufenden, querstabilen Bahn (B), insbesondere einer Wellpappebahn oder einer Wellpappe-Lage-Bahn, einer Papierbahn oder einer querstabilen Folienbahn, mit einer stationären Auflage (A) für die Bahnunterseite und mit mindestens zwei in etwa mittig auf die Bahnoberseite aufgesetzten parallelen, Führungsrollen (R₁, R₂, R₃), die quer zur Bahnlaufrichtung (1) beabstandet und von der Bahn (B) getrieben sind, und deren Breite (b) geringer als deren Durchmesser (d) ist, wobei die Führungsrollen (R₁, R₂, R₃) gemeinsam um eine in etwa senkrecht zur Ebene der Bahn (B) liegende, in Bahnlaufrichtung (1) vor den Führungsrollen (R₁, R₂, R₃) stationär angeordnete Stellachse (9) mittels eines Antriebs (10) hin- und herschwenkbar sind.

2. Vorrichtung nach Anspruch 1, dadurch gekennzeichnet, daß die Führungsrollen (R₁, R₂, R₃) freilaufend auf Achsen (5a, 5b, 5c) gelagert sind, welche auf einer von der Stellachse (9) beabstandeten gedachten Achse (5) liegen.

3. Vorrichtung nach Anspruch 1 oder 2, dadurch gekennzeichnet, daß die Breite (b) jeder Führungsrolle (R₁, R₂, R₃) ca. 30 % ihres Durchmessers (d) entspricht, und daß der Abstand (a₁, a₂) zwischen den Führungsrollen bei zwei Führungsrollen (R₁, R₂) ca. dem Durchmesser (d) und bei drei oder mehr Führungsrollen (R₁, R₂, R₃) ca. der Breite (b) einer Führungsrolle entspricht.

4. Vorrichtung nach mindestens einem der Ansprüche 1 bis 3, dadurch gekennzeichnet, daß die Führungsrollen (R₁, R₂, R₃) aus Kunststoff bestehen und eine glatte, griffige Rollenumfangsfläche aufweisen.

5. Vorrichtung nach mindestens einem der Ansprüche 1 bis 4, dadurch gekennzeichnet, daß die Führungsrollen (R₁, R₂, R₃) auf der vorzugsweise durchgehenden Achse (5) gelagert und durch Distanzelemente (23) auf Abstand gehalten sind, daß die Achse (5) in einem um eine Jochachse (7) auf- und abschwenkbaren Joch (6) gehalten ist, wobei die Jochachse (7) zur Achse (5) parallel ist, und die Jochachse (7) von einem Bügel (16) gehalten ist, der mittels des Antriebs (10) um die Stellachse (9) verschwenkbar ist.

6. Vorrichtung nach mindestens einem der Ansprüche 1 bis 4, dadurch gekennzeichnet, daß jede Führungsrolle (R₁, R₂, R₃) auf einer eigenen kurzen Achse (5a, 5b, 5c) gelagert ist, die mit einer Halterung (22) an der Jochachse (7) auf- und abschwenkbar, und ggf. eigenständig ent- bzw. belastbar, ist.

7. Vorrichtung nach mindestens einem der Ansprüche 1 bis 6, dadurch gekennzeichnet, daß am Bügel (16) ein Ausleger (11) angeordnet ist, und daß zwischen dem Ausleger (11) und dem Joch (6) bzw. den Halterungen (22) eine Be- oder/und Entlastungsvorrichtung (17) für die Führungsrollen (R₁, R₂, R₃) angeordnet ist.

8. Vorrichtung nach mindestens einem der Ansprüche 1 bis 7, dadurch gekennzeichnet, daß die Stellachse (9) mit dem Antrieb (10) an einer die Bahn (B) übergreifenden, stationären Brücke angeordnet ist, die mit der als querverlaufende ebene Gleitfläche (4) ausgebildeten Auflage (A) eine rahmenförmige Baueinheit (R) bildet.

9. Vorrichtung nach Anspruch 1 oder 8, dadurch gekennzeichnet, daß die Auflage (A) der Bahnunterseite abgewandt mit Druckluft beaufschlagbar ist, und daß zumindest über die Breite der Auflagezone der Führungsrollen (R₁, R₂, R₃) ein Druckluftdurchgang zur Bahnunterseite vorgesehen ist.

10. Vorrichtung nach Anspruch 9, dadurch gekennzeichnet, daß die Auflage (A) wenigstens einen Düsenschlitz (18) aufweist.

11. Vorrichtung nach Anspruch 9, dadurch gekennzeichnet, daß die Auflage (A) zumindest im Bereich der Auflagezone mit Durchgängen (21) perforiert ausgebildet ist.

## Claims

1. Apparatus for guiding a moving, transversely stable web (B), in particular a corrugated-board web or a corrugated-liner web, a paper web or a transversely stable sheeting web, having a stationary rest (A) for the web underside and having at least two parallel guide rollers (R₁, R₂, R₃) which are positioned approximately centrally on the upper side of the web, which are spaced apart transversely with respect to the running direction of the web (1), which are driven by the web (B), and of which the width (b) is smaller than the diameter (d) thereof, it being possible for the guide rollers (R₁, R₂, R₃) to be pivoted back and forth together, by means of a drive (10) about an adjustment spindle (9) which is located approximately perpendicularly with respect to the plane of the web (B) and is arranged in a stationary manner upstream of the guide rollers (R₁, R₂, R₃), as seen in the running direction of the web (1).

2. Apparatus according to Claim 1, characterized in that the guide rollers (R₁, R₂, R₃) are mounted in a freely running manner on spindles (5a, 5b, 5c) which are located on an imaginary axis (5) which is spaced apart from the adjustment spindle (9).

3. Apparatus according to Claim 1 or 2, characterized in that the width (b) of each guide roller (R₁, R₂, R₃) corresponds to approximately 30% of its diameter (d), and in that the distance (a₁, a₂) between the guide rollers corresponds approximately to the diameter (d) when there are two guide rollers (R₁, R₂) and corresponds approximately to the width (b) of a guide roller when there are three or more guide rollers (R₁, R₂, R₃).

4. Apparatus according to at least one of Claims 1 to 3, characterized in that the guide rollers (R₁, R₂, R₃) consist of plastic and exhibit a smooth, non-slip circumferential surface.

5. Apparatus according to at least one of Claims 1 to 4, characterized in that the guide rollers (R₁, R₂, R₃) are mounted on the preferably continuous axis (5) and are spaced apart by spacer elements (23), in that the axis (5) is retained in a yoke (6) which can be pivoted up and down about a yoke spindle (7), the yoke spindle (7) being parallel to the axis (5), and the yoke spindle (7) being retained by a bracket (16) which can be pivoted about the adjustment spindle (9) by means of the drive (10).

6. Apparatus according to at least one of Claims 1 to 4, characterized in that each guide roller (R₁, R₂, R₃) is mounted on a separate short spindle (5a, 5b, 5c) which can be pivoted up and down on the yoke spindle (7) by way of a securing means (22) and, if appropriate, can be subjected to, and relieved of, loading independently.

7. Apparatus according to at least one of Claims 1 to 6, characterized in that an extension arm (11) is arranged on the bracket (16), and in that a loading and/or load-relieving device (17) for the guide rollers (R₁, R₂, R₃) is arranged between the extension arm (11) and the yoke (6) and/or the securing means (22).

8. Apparatus according to at least one of Claims 1 to 7, characterized in that the adjustment spindle (9), with the drive (10), is arranged on a stationary bridge which spans the web (B) and forms a frame-like structural unit (R) with the rest (A), which is designed as a transversely running planar sliding surface (4).

9. Apparatus according to Claim 1 or 8, characterized in that the rest (A), remote from the web underside, can be exposed to compressed air, and in that a compressed-air through-passage to the web underside is provided at least over the width of the bearing zone of the guide rollers (R₁, R₂, R₃).

10. Apparatus according to Claim 9, characterized in that the rest (A) exhibits at least one nozzle slit (18).

11. Apparatus according to Claim 9, characterized in that the rest (A) is designed to be perforated with through-passages (21) at least in the region of the bearing zone.

## Revendications

1. Dispositif pour guider une bande (B) en mouvement, stable dans le sens transversal, en particulier une bande de carton ondulé, une bande de couche de carton ondulé, une bande de papier ou une bande de feuille stable dans le sens transversal, comprenant un appui (A) stationnaire pour la surface inférieure de la bande et au moins deux rouleaux de guidage (R₁, R₂, R₃) parallèles déposés sensiblement au milieu sur la surface supérieure de la bande, espacés transversalement à la direction de déplacement (1) de la bande et entraînés par la bande (B), dont la largeur (b) est plus petite que leur diamètre (d), les rouleaux de guidage (R₁, R₂, R₃) pouvant être animés ensemble, au moyen d'un système d'entraînement (10), d'un mouvement alternatif autour d'un axe de réglage (9) stationnaire disposé sensiblement perpendiculairement au plan de la bande (B) et, dans la direction de déplacement (1) de la bande, devant les rouleaux de guidage (R₁, R₂, R₃).

2. Dispositif selon la revendication 1, caractérisé en ce que les rouleaux de guidage (R₁, R₂, R₃) sont montés de manière à pouvoir tourner librement sur des axes (5a, 5b, 5c) lesquels se situent sur un axe (5) imaginaire placé à distance de l'axe de réglage (9).

3. Dispositif selon l'une des revendications 1 ou 2, caractérisé en ce que la largeur (b) de chaque rouleau de guidage (R₁, R₂, R₃) correspond à environ 30 % de leur diamètre (d), et que l'écartement (a₁, a₂) entre les rouleaux de guidage correspond environ au diamètre (d) pour deux rouleaux de guidage (R₁, R₂) et environ à la largeur (b) d'un rouleau de guidage pour trois rouleaux de guidage (R₁, R₂, R₃) ou plus.

4. Dispositif selon l'une quelconque des revendications 1 à 3, caractérisé en ce que les rouleaux de guidage (R₁, R₂, R₃) sont réalisés en matière plastique et présentent une surface périphérique lisse et antidérapante.

5. Dispositif selon l'une quelconque des revendications 1 à 4, caractérisé en ce que les rouleaux de guidage (R₁, R₂, R₃) sont montés sur l'axe (5), de préférence continu, et maintenus à distance les uns par rapport aux autres par des éléments d'écartement (23), que l'axe (5) est maintenu dans un joug (6) pouvant pivoter vers le haut et vers le bas autour d'un axe de joug (7), l'axe de joug (7) étant parallèle à l'axe (5) et l'axe de joug (7) étant maintenu par un étrier (16) lequel peut être pivoté autour de l'axe de réglage (9) au moyen du système d'entraînement (10).

6. Dispositif selon l'une quelconque des revendications 1 à 4, caractérisé en ce que chaque rouleau de guidage (R₁, R₂, R₃) est monté sur un court axe (5a, 5b, 5c) séparé qui, avec une fixation (22) sur l'axe de joug (7), peut être pivoté vers le haut et vers le bas et chargé ou déchargé éventuellement de manière autonome.

7. Dispositif selon l'une quelconque des revendications 1 à 6, caractérisé en ce que l'étrier (16) comporte une console (11) et qu'entre la console (11) et le joug (6) et respectivement les fixations (22) est inséré un dispositif de charge et/ou de décharge (17) pour les rouleaux de guidage (R₁, R₂, R₃).

8. Dispositif selon l'une quelconque des revendications 1 à 7, caractérisé en ce que l'axe de réglage (9) est monté, conjointement avec le système d'entraînement (10), sur un pont stationnaire qui enjambe la bande (B) et forme avec l'appui (A) réalisé sous la forme d'une surface de glissement (4) plane orientée dans le sens transversal, une unité modulaire (R) en forme de cadre.

9. Dispositif selon l'une des revendications 1 ou 8, caractérisé en ce que l'appui (A) peut être alimenté en air comprimé du côté opposé à la surface inférieure de la bande, et qu'un passage d'air comprimé vers la surface inférieure de la bande est prévu au moins sur la largeur de la zone d'appui des rouleaux de guidage (R₁, R₂, R₃).

10. Dispositif selon la revendication 9, caractérisé en ce que l'appui (A) présente au moins une fente de buse (18).

11. Dispositif selon la revendication 9, caractérisé en ce que l'appui (A) présente au moins dans la région de la zone d'appui, des perforations (21).
